# EUROPÄISCHE PATENTANMELDUNG

(11) **EP 3 181 302 A1**
(43) Veröffentlichungstag der Anmeldung: **21.06.2017**
(21) Anmeldenummer: 15199869.7
(22) Anmeldetag: 14.12.2015
(51) Int. Cl.: B25D 16/00

(54) **HANDWERKZEUGMASCHINE**

(71) Anmelder: HILTI Aktiengesellschaft, 9494 Schaan (LI)
(72) Erfinder: Manschitz, Erwin, 82110 Germering (DE)
(74) Vertreter: Hilti Aktiengesellschaft Corporate Intellectual Property

(57) **Zusammenfassung**

Eine Handwerkzeugmaschine **1** hat einen einem Werkzeughalter **2** zum Haltern eines schlagenden und drehenden Werkzeugs **4** auf einer Arbeitsachse **3,** einen Elektromotor **8,** ein Schlagwerk **5** und einen Drehantrieb **7**. Das Schlagwerk **5** hat einen längs der Arbeitsachse **3** periodisch bewegten Schläger **15**. Der Drehantrieb **7** treibt eine den Werkzeughalter **2** tragende Spindel **13** drehend um die Arbeitsachse **3** an. Der Drehantrieb **7** ist mit dem Schlagwerk **5** derart synchronisiert ist, dass die Spindel **13** innerhalb einer Periode des Schlägers **15** um einen Umsetzwinkel im Bereich zwischen 1 Grad und 10 Grad gedreht ist.

## Beschreibung

### GEBIET DER ERFINDUNG

Die vorliegende Erfindung betrifft eine Handwerkzeugmaschine, die einem periodisch schlagenden Schlagwerk eine Drehbewegung eines Werkzeughalters überlagert.

Werkzeuge zum Bohren von Löchern in Gestein und gesteinsähnliche Baumaterialien sind seit langem bekannt. Der häufigste Bohrer, wie aus der US 4,565,472 A bekannt, hat einen Werkzeugkopf aus Hartmetall und eine Transportwendel, welche das Bohrgut aus dem Bohrloch fördert. Andere Bohrer, z.B. wie aus der US 6,065,908 A bekannt, haben anstelle einer Transportwendel einen hohlen Schaft über den das Bohrgut mittels einer Pumpe abgesaugt wird. Der Bohrkopf ist im Wesentlichen gleich wie bei den Bohrern mit der Transportwendel ausgebildet. Die Bohrer können in Handwerkzeugmaschinen, wie z.B. US 4,732,219 A, eingesetzt werden, die mit einer überlagerten Schlag- und Drehbewegung ein Loch in das Gestein bohren. Der Bohrer wird dabei zwischen zwei Schlägen zwischen 30 Grad und 75 Grad gedreht, um eine hohe Abbauleistung zu erreichen.

### OFFENBARUNG DER ERFINDUNG

Eine Handwerkzeugmaschine hat einen einem Werkzeughalter zum Haltern eines schlagenden und drehenden Werkzeugs auf einer Arbeitsachse, einen Elektromotor, ein Schlagwerk und einen Drehantrieb. Das Schlagwerk hat einen längs der Arbeitsachse periodisch bewegten Schläger. Der Drehantrieb treibt eine den Werkzeughalter tragende Spindel drehend um die Arbeitsachse an. Der Drehantrieb ist mit dem Schlagwerk derart synchronisiert ist, dass die Spindel innerhalb einer Periode des Schlägers um einen Umsetzwinkel im Bereich zwischen 1 Grad und 10 Grad gedreht ist.

Während die Abbauleistung der Bohrer mit der Transportwendel bei dem geringen Umsetzwinkel zum Erliegen kommt, erweist sich der geringe Umsetzwinkel als vorteilhaft beim Bohren mit einem Bohrer mit einem hohlen Schaft.

### KURZE BESCHREIBUNG DER FIGUREN

Die nachfolgende Beschreibung erläutert die Erfindung anhand von exemplarischen Ausführungsformen und Figuren. In den Figuren zeigen:
- Fig. 1: einen Bohrhammer
- Fig. 2: einen Bohrhammer
- Fig. 3: einen Umsetzer für einen Drehantrieb des Bohrhammers

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt einen Bohrhammer **1** als Beispiel für eine schlagende handgehaltene Werkzeugmaschine. Der Bohrhammer **1** hat einen Werkzeughalter **2**, in welchen koaxial zu einer Arbeitsachse **3** ein Bohrer, Meißel oder anderes schlagendes Werkzeug **4** eingesetzt und verriegelt werden kann. Der Bohrhammer **1** hat ein pneumatisches Schlagwerk **5**, welches periodisch Schläge in einer Schlagrichtung **6** auf das Werkzeug **4** ausüben kann. Ein Drehantrieb **7** kann den Werkzeughalter **2** kontinuierlich um die Arbeitsachse **3** drehen. Das pneumatische Schlagwerk **5** und der Drehantrieb sind von einem Elektromotor **8** angetrieben, welcher aus einer Batterie **9** oder einer Netzleitung mit elektrischem Strom gespeist wird.

Das Schlagwerk **5** und der Drehantrieb **7** sind in einem Maschinengehäuse **10** angeordnet. Ein Handgriff **11** ist typischerweise an einer dem Werkzeughalter **2** abgewandten Seite des Maschinengehäuses **10** angeordnet. Der Anwender kann den Bohrhammer **1** mittels des Handgriffs **11** im Betrieb halten und führen. Ein zusätzlicher Hilfsgriff kann nahe dem Werkzeughalter **2** befestigt werden. An oder in der Nähe des Handgriffs **11** ist ein Betriebstaster **12** angeordnet, welchen der Anwender vorzugsweise mit der haltenden Hand betätigen kann. Der Elektromotor **8** wird durch Betätigen des Betriebstasters **12** eingeschaltet. Typischerweise dreht sich der Elektromotor **8** solange, wie der Betriebstaster **12** gedrückt gehalten ist.

Das Werkzeug **4** ist in dem Werkzeughalter **2** längs der Arbeitsachse **3** beweglich. Beispielsweise hat das Werkzeug **4** eine längliche Nut, in welche eine Kugel oder ein anderer Sperrkörper des Werkzeughalters **2** eingreift. Der Anwender hält das Werkzeug **4** in einer Arbeitsstellung, indem der Anwender das Werkzeug **4** mittelbar durch den Bohrhammer **1** an einen Untergrund anpresst.

Der Werkzeughalter **2** ist an einer Spindel **13** des Drehantriebs **7** befestigt. Der Werkzeughalter **2** kann sich gegenüber dem Maschinengehäuse **10** um die Arbeitsachse **3** drehen. Klauen oder andere geeignete Mittel in dem Werkzeughalter **2** übertragen ein Drehmoment von dem Werkzeughalter **2** auf das Werkzeug **4**

Das pneumatische Schlagwerk **5** hat längs der Schlagrichtung **6** einen Erreger **14**, einen Schläger **15** und einen Döpper **16**. Der Erreger **14** wird mittels des Elektromotors **8** zu einer periodischen Bewegung längs der Arbeitsachse **3** gezwungen. Der Erreger **14** ist über eine Getriebekomponente **14** zum Wandeln der Drehbewegung des Elektromotors **8** in einer periodische, translatorische Bewegung entlang der Arbeitsachse **3** angebunden. Eine beispielhafte Getriebekomponente **17** beinhaltet ein Exzenterrad oder eine Taumelscheibe. Eine Periode der translatorischen Bewegung des Erregers **14** ist durch die Drehzahl des Elektromotors **8** und ggf. ein Untersetzungsverhältnis in der Getriebekomponente **17** vorgeben.

Der Schläger **15** koppelt über eine Luftfeder an die Bewegung des Erregers **14** an. Die Luftfeder ist durch eine zwischen dem Erreger **14** und dem Schläger **15** abgeschlossene pneumatische Kammer **18** gebildet. Der Schläger **15** bewegt sich in die Schlagrichtung **6** bis der Schläger **15** auf den Döpper **16** aufschlägt. Der Döpper **16** liegt in der Schlagrichtung **6** an dem Werkzeug **4** an und überträgt den Schlag auf das Werkzeug **4**. Die Periode der Bewegung des Schlägers ist identisch zu der Periode der Bewegung des Erregers **14**. Der Schläger **15** schlägt somit mit einer Schlagzahl, die gleich dem Inversen der Periode ist. Das Wirkprinzip der Luftfeder setzt enge Grenzen für die Periode bzw. die Schlagzahl, da die Effizienz der pneumatischen Kopplung auf eine im Wesentlichen resonante Anregung angewiesen ist. Bei einer Abweichung von mehr als 20 % von einer optimalen Schlagzahl folgt der Schläger **15** typischerweise nicht mehr der Bewegung des Erregers **14**. Die optimale Schlagzahl ist durch die Masse des Schlägers **15** und die geometrischen Abmessungen der pneumatischen Kammer **18** vorgegeben. Eine optimale Schlagzahl liegt im Bereich zwischen 25 Hz und 100 Hz.

Das beispielhafte Schlagwerk **5** hat einen kolbenförmigen Erreger **14** und einen kolbenförmigen Schläger **15**, die durch ein Führungsrohr **19** längs der Arbeitsachse **3** geführt sind. Der Erreger **14** und der Schläger **15** liegen mit ihren Mantelflächen an der Innenfläche des Führungsrohrs **19** an. Die pneumatische Kammer **18** ist durch den Erreger **14** und den Schläger **15** längs der Arbeitsachse **3** und durch das Führungsrohr **19** in radialer Richtung abgeschlossen. Dichtungsringe in den Mantelflächen von Erreger **14** und Schläger **15** können den luftdichten Abschluss der pneumatischen Kammer **18** verbessern.

Der Drehantrieb **7** beinhaltet die Spindel **13,** welche koaxial zu der Arbeitsachse **3** angeordnet ist. Die Spindel **13** ist beispielsweise hohl, und das Schlagwerk **5** ist innerhalb der Spindel angeordnet. Der Werkzeughalter **2** ist auf der Spindel **13** aufgesetzt. Der Werkzeughalter **2** kann über einen Verschlussmechanismus lösbar oder dauerhaft mit der Spindel **13** verbunden sein. Die Spindel **13** ist über ein untersetzendes Getriebe **20** an den Elektromotor **8** angebunden. Die Drehzahl der Spindel **13** ist geringer als die Drehzahl des Elektromotors **8**.

Die Spindel **13** dreht sich vorzugsweise periodisch. Beispielsweise kann die Spindel **13** kontinuierlich via dem untersetzenden Getriebe **20** mit einer Drehzahl von weniger als 20 Umdrehungen pro Minute (U/min) gedreht werden. Das Schlagwerk **5** schlägt überlagert zu der Drehbewegung periodisch mit einer Schlagzahl von mehr als 5 Schlägen pro Sekunde auf das Werkzeug **4**. Ein Umsetzwinkel des Werkzeugs **4** zwischen zwei Schlägen liegt vorzugsweise unter 10 Grad, beispielsweise unter 5 Grad, vorzugsweise über 1 Grad. Der Umsetzwinkel ist deutlich geringer als die typischen 30 Grad, welche bei Bohrern mit einer Transportwendel verwendet werden.

Der Bohrhammer **1** kann einen Wahlschalter **21** zum Wählen verschiedener Betriebsmodi aufweisen. Der beispielhafte Wahlschalter **21** weist eine erste Schaltstellung zum Meißeln mit einem Saugbohrer und eine zweite Schaltstellung zum Meißeln mit einem Bohrer mit Förderwendel und auf. Der Wahlschalter **21** kann zudem eine Schaltstellung für ein reines Meißel mit deaktivierten Drehantrieb **7** und eine Schaltstellung für reines Bohren mit deaktivierten Schlagwerk **5** aufweisen.

Die Spindel **13** kann starr an den Elektromotor **8** angekoppelt sein. Eine Drehbewegung des Elektromotors **8** erzwingt eine Drehbewegung der Spindel **13**. Insbesondere sind keine Kupplungen in dem Drehantrieb **7** vorgesehen, welche eine Übertragung eines Drehmoments von dem Elektromotor **8** auf die Spindel **13** unterbrechen könnten.

Fig. 2 zeigt einen Bohrhammer **22.** Der Bohrhammer **22** hat wie durch die Bezugszeichen angedeutet gleiche oder ähnliche Komponenten wie der Bohrhammer **1** von Fig. 1. Der Drehantrieb **7** basiert auf einem Umsetzer **23,** welcher eine Spindel **24** schrittweise um die Arbeitsachse **3** dreht. Das Umsetzen erfolgt synchron zu der Bewegung des Schlagwerks **5.**

Der Umsetzwinkel zwischen zwei aufeinanderfolgenden Schlägen liegt im Bereich von 1 Grad und 10 Grad.

Der beispielhafte Umsetzer **23** hat eine von der Getriebekomponente **17** längs der Arbeitsachse **3** bewegte Hülse **25.** Die Hülse **25** kann mit der Schlagzahl vor- und zurückbewegt werden. Beispielsweise ist die Hülse **25** über einen Zapfen **26** mit dem Erreger **14**, der Getriebekomponente **17**, etc. verbunden.

Die Hülse **25** überlappt mit der Spindel **24.** Die Spindel **24** hat eine eingeprägte Kulisse **27,** in welche ein oder mehrere Finger **28** der Hülse **25** eingreifen (Fig. 3). Die beispielhafte Kulisse **27** hat eine in Schlagrichtung **6** entgegen der Umfangsrichtung ansteigende erste Führung **29**. Der Zapfen **28** gleitet entlang der Führung **29,** wenn die Hülse **25** in Schlagrichtung **6** vorgeschoben wird, und verschiebt dabei die Spindel **24** in die Umfangsrichtung **30.** Die Kulisse **27** hat eine entgegen der Schlagrichtung **6** entgegen der Umfangsrichtung ansteigende zweite Führung **31,** welche mit einem Ende der vorhergehenden ersten Führung **29** überlappt. Mit der Bewegung der Hülse **25** entgegen der Schlagrichtung **6** drückt der Finger **28** an der zweiten Führung **31** die Spindel **24** ebenfalls in die Umlaufrichtung **30.** Fig. 3 zeigt eine beispielhafte Kulisse **27** mit sieben Paaren der ersten Führung **30** und der zweiten Führung **31.** Die Anzahl nur aus Gründen der Darstellbarkeit gewählt. Um einen Umsetzwinkel von weniger als 10 Grad zu erreichen wird eine größere Anzahl von Führungen verwendet. Der Umsetzer 23bz ist beispielhaft für andere Umsetzer 23bz, welche die Spindel 13bz sprunghaft drehen.

## Patentansprüche

1. Handwerkzeugmaschine (1) mit
einem Werkzeughalter (2) zum Haltern eines schlagenden und drehenden Werkzeugs (4) auf einer Arbeitsachse (3),
einem Elektromotor (8),
einem Schlagwerk (5), das einen längs der Arbeitsachse (3) periodisch bewegten Schläger (15) aufweist,
einem Drehantrieb (7), der eine den Werkzeughalter (2) tragende Spindel (13) um die Arbeitsachse (3) drehend antreibt,
**dadurch gekennzeichnet, dass**
der Drehantrieb (7) mit dem Schlagwerk (5) derart synchronisiert ist, dass die Spindel (13) innerhalb einer Periode des Schlägers (15) um einen Umsetzwinkel im Bereich zwischen 1 Grad und 10 Grad gedreht ist.

2. Handwerkzeugmaschine (1) nach Anspruch 1, **dadurch gekennzeichnet, dass** das Schlagwerk (5) eine Getriebekomponente (17) zum Wandeln der Drehbewegung des Elektromotors (8) in eine zu der Arbeitsachse (3) parallele periodische Translationsbewegung, einen mit der Getriebekomponente verbundenen Erreger (14) und den über eine pneumatische Kammer (18) an den Erreger (14) angekoppelten Schläger (15) aufweist.

3. Handwerkzeugmaschine (1) nach Anspruch 1 oder 2, **dadurch gekennzeichnet, dass** der Drehantrieb (7) ein mit dem Elektromotor (8) verbundenes, untersetzendes Getriebe (20) und die Spindel (13) mit dem untersetzenden Getriebe (20) gekoppelt ist.

4. Handwerkzeugmaschine (1) nach einem der vorhergehenden Ansprüche, **dadurch gekennzeichnet, dass** die Spindel (13) kontinuierlich mit einer gleichbleibenden Drehzahl angetrieben ist.

5. Handwerkzeugmaschine (1) nach einem der vorhergehenden Ansprüche, **dadurch gekennzeichnet, dass** die Spindel (13) periodisch, in diskreten Schritten angetrieben ist.

6. Handwerkzeugmaschine (1) nach einem der vorhergehenden Ansprüche, **dadurch gekennzeichnet, dass** eine Schlagzahl des Schlagwerks (5) zwischen 25 Hz und 100 Hz liegt.
